# EUROPÄISCHE PATENTANMELDUNG

(11) **EP 4 656 366 A1**
(43) Veröffentlichungstag der Anmeldung: **03.12.2025**
(21) Anmeldenummer: 25178534.1
(22) Anmeldetag: 23.05.2025
(51) Int. Cl.: B30B 1/32, B30B 15/06, B30B 15/32, B21D 19/00

(54) **PRESSE, INSBESONDERE ZUM ENTGRATEN EINES WERKSTÜCKS**

(30) Priorität: 31.05.2024 DE 102024115234
(71) Anmelder: Reis Robotics GmbH & Co. KG, 63785 Obernburg (DE)
(72) Erfinder: Siegler, Theobald, 63863 Eschau (DE)
(74) Vertreter: Stoffregen, Hans-Herbert

(57) **Zusammenfassung**

Die Erfindung bezieht sich auf eine Presse (10), umfassend zumindest eine Pressvorrichtung mit einem eine Presskolbenstange (22) aufweisenden Presszylinder (24) sowie einen Niederhalterzylinder (32) mit Niederhalterkolbenstange (40). Dabei ist der Niederhalterzylinder (32) in der Presskolbenstange (22) integriert.

## Beschreibung

Die Erfindung bezieht sich auf eine Presse, insbesondere zum Entgraten eines Werkstücks, umfassend zumindest eine Pressvorrichtung mit einem eine Presskolbenstange aufweisenden Presszylinder sowie einen Niederhalterzylinder mit Niederhalterkolbenstange, wobei die Presskolbenstange über eine Flanschplatte mit einer Halterung für ein Werkzeug verbunden ist.

Um Werkstücke herzustellen oder diese zu bearbeiten, wie zu entgraten, können Pressen zum Einsatz gelangen. Entsprechende Pressen sind z.B. der DE 27 53 360 A1, der DE 10 2005 029 060 B3 oder der EP 3 820 635 B1 zu entnehmen.

Die Pressen können im ortsfesten Abstand zu einer Tischplatte, auf die ein Werkstück befestigt wird, eine obere als Jochplatte bezeichnete Platte aufweisen, von der ein Presszylinder ausgeht, der mit einer üblicherweise als Stößel bezeichneten Pressplatte verbunden ist, die entlang von Säulen geführt in Richtung der Tischplatte verstellt wird, um den Pressvorgang durchführen zu können.

Damit das Werkstück in eindeutiger Lage zu dem von dem Stößel ausgehenden Werkzeug fixiert wird, kann eine Niederhaltereinrichtung vorgesehen sein, die üblicherweise unterhalb einer Kolbenstange des Presszylinders und mit dieser verbunden angeordnet ist. Insoweit ist beispielhaft auf die DE 40 32 456 A1 zu verweisen.

Dadurch, dass sich die Niederhaltereinrichtung, bei der es sich üblicherweise um einen Hydraulikzylinder handelt, unterhalb der Presskolbenstange verläuft, ergibt sich eine große Bauhöhe für entsprechende Pressen, die Höhen von z.B. 8 m aufweisen können, so dass entsprechende bauliche Maßnahmen zum Aufstellen der Pressen erforderlich sind.

Gegenstand der JP 2015-147224 A ist eine hydraulische Presse, die zwei Kolben aufweist, wobei ein Hauptkolben mit einem Zylinder eines zweiten Kolbens verbunden ist.

Eine Schmiedepresse nach der DE 10 2016 103 927 A1 weist zwei als Primär- und Sekundärantrieb bezeichnete Zylinder auf. Dabei erstreckt sich der Zylinder des Sekundärantriebs abschnittsweise im Kolben des Primärantriebs.

Eine Doppelzylinderanordnung mit einem Hauptzylinder und einem Auswurfzylinder ist der CN 101712207 A zu entnehmen.

Bei einer hydraulischen Presse nach der JP-07098004 A sind ein Hauptzylinder und ein als Unterzylinder bezeichneter Kolben vorhanden, der zum Entgraten bestimmt ist.

Der vorliegenden Erfindung liegt die Aufgabe zugrunde, eine Presse zuvor genannter Art so weiterzubilden, dass sich eine kompakte Bauform ergibt, wobei ein problemloser Austausch des Niederhalterzylinders möglich sein soll.

Zur Lösung der Aufgabe ist erfindungsgemäß im Wesentlichen vorgesehen, dass werkstückseitig verlaufende Stirnfläche der Flanschplatte der Presskolbenstange eine Durchtrittsöffnung aufweist, die von dem in der Presskolbenstange eingesetzten Niederhalterzylinder durchsetzbar ist, dessen Niederhalterzylindergehäuse in einer von werkstückseitig verlaufender Stirnseite der Presskolbenstange ausgehenden Sacköffnung eingesetzt ist.

Abweichend vom Stand der Technik ist der Niederhalterzylinder nicht unterhalb des Presszylinders angeordnet, sondern in der Kolbenstange des Presszylinders integriert.

Erfindungsgemäß ist vorgesehen, dass in einer Aussparung der Presskolbenstange das Niederhalterzylindergehäuse eingesetzt ist. Hierdurch besteht die Möglichkeit eines problemlosen Austausches, ohne dass die Presskolbenstange selbst entfernt werden muss.

Durch die Integration des Niederhalterzylinders in dem Presskolben bzw. der Presskolbenstange wird die Bauhöhe der Presse im Vergleich zu denen des Standes der Technik, bei denen der Niederhalterzylinder unterhalb des Presszylinders verläuft, erheblich verringert. Bauhöhenreduzierungen im Bereich von 20 % sind ohne Weiteres möglich.

Der Niederhalterzylinder sollte nicht über die Stirnfläche der Presskolbenstange vorstehen, wenngleich dies bis zur Ebene möglich wäre, die von der werkstückseitig verlaufenden Stirnfläche der Flanschplatte aufgespannt wird.

Im eingefahrenen Zustand der Niederhalterkolbenstange ragt diese über die Stirnfläche nicht hinaus.

Des Weiteren ist hervorzuheben, dass der Presszylinder ein einfach wirkender Zylinder, insbesondere ein Plungerzylinder, ist.

Ein Plungerzylinder, der auch als Tauchkolbenzylinder zu bezeichnen ist, besitzt keinen eigentlichen Kolben. Vielmehr dient die Kolbenstange selbst als Kolben. Plungerzylinder haben einen günstigen mechanischen Wirkungsgrad.

Die Presskolbenstange selbst, also bei einem Plungerzylinder der Kolben, sollte über die Flanschplatte mit werkstückseitig verlaufendem Bereich eines Stößels verbunden sein, wobei die werkstückseitig verlaufende Fläche der Flanschplatte fluchtend zu der der Tischplatte zugewandten Fläche des Stößels verlaufen sollte. Durch diese konstruktiven Maßnahmen wird insbesondere die Bauhöhe im Vergleich zu bekannten Pressen verringert.

Durch die Integration des Niederhalterzylinders in der Presskolbenstange und die hierdurch gegebene Möglichkeit, dass die Presskolbenstange derart mit dem verstellbaren Stößel verbunden werden kann, dass die erforderliche Befestigung in dem der Tischplatte zugewandten Bereich verläuft, ergibt sich im Vergleich zu bekannten Pressen, wie diese z.B. der DE 40 32 456 A1 zu entnehmen ist, eine Bauhöhenreduzierung.

Der Stößel, von dem das zum Bearbeiten bzw. zum Entgraten benötigte Werkzeug ausgeht, sollte über vier Führungssäulen geführt sein, wobei zwei diagonal gegenüberliegenden, insbesondere ausschließlich zwei diagonal gegenüberliegenden Führungssäulen Antriebseinrichtungen zum Verstellen des Stößels zugeordnet sind, die derart ausgelegt sind, dass ein schnelles Zurückfahren des Stößels in die Ausgangsposition ermöglicht wird.

Dabei sollte jede Antriebseinrichtung insbesondere ein Hydraulikzylinder sein, kann jedoch auch z.B. als elektromechanischer Aktor ausgebildet sein.

Die Zeit für die Stößelbewegung auf und ab im Eilgang ist ein wesentlicher Anteil für einen kompletten Bearbeitungszyklus und sollte daher im Verhältnis zur Zeit des Pressvorganges zwischen 1 : 4 bis 1 : 7 liegen.

Entsprechend sind die Kolbenflächen des Presszylinders und der Antriebszylinder der Antriebseinrichtung bzw. -einrichtungen ausgelegt.

Gleiche Randbedingungen treffen auch für die Ausführung mit elektromechanischen Aktoren zu.

Durch entsprechende Antriebseinrichtungen erfolgt quasi ein Schnellgang zum Verstellen des Stößels.

Durch die Antriebseinrichtungen besteht nicht nur die Möglichkeit, den Stößel schnell in die Ausgangsposition zurückzufahren, sondern auch schnell in Richtung des Werkstücks, um sodann den eigentlichen Bearbeitungs- bzw. Entgratungsvorgang über den Presszylinder durchzuführen.

Um sicherzustellen, dass beim schnellen Herabfahren des Stößels ein Vakuum in dem Presszylinder nicht aufgebaut wird, ist in der Zuleitung zu dem Presszylinder ein Nachsaugventil vorgesehen.

Des Weiteren zeichnet sich die Erfindung dadurch aus, dass der Antriebseinrichtung eine Absturzsicherung zugeordnet ist, die im Falle eines Differenzialzylinders die Kolbenstange umgibt und auf dem Prinzip der mechanischen Reibung oder Klemmung beruhen sollte.

Es besteht jedoch vorzugsweise auch die Möglichkeit, ggf. ergänzend, entlang der Säulen, denen Antriebseinrichtungen nicht zugeordnet sind, Absturzsicherungen vorzusehen.

Bei der Absturzsicherung kann es sich um eine solche handeln, die von SITEMA-Gesellschaft für Sicherheitstechnik und Maschinenbau mbH vertrieben wird. Dabei wirkt die Absturzsicherung insbesondere durch mechanische Reibung und/oder Klemmung.

Um einen problemlosen Ausbau des Niederhalterzylinders zu ermöglichen, ist vorgesehen, dass die mit der werkstückseitig verlaufenden Stirnfläche der Presskolbenstange verbundene Flanschplatte, die mit dem Stößel verbunden ist, die Durchtrittsöffnung aufweist, die von dem in der Presskolbenstange eingesetzten Niederhalterzylindergehäuse durchsetzbar ist.

Des Weiteren sollten in der Flanschplatte zu dem Niederhalterzylinder druckmittelführende Kanäle verlaufen.

Um an der Presskolbenstange des Presszylinders neben der für die Aufnahme des Niederhalterzylinders erforderlichen Ausnehmung weitere Bearbeitungen zu vermeiden, kann des Weiteren vorgesehen sein, dass zum Betätigen des Niederhalterzylinders benötigte Druckmittelkanäle im Gehäuse des Niederhalterzylinders verlaufen.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung eines bevorzugten Ausführungsbeispiels.

Es zeigen:
- Fig. 1: in Prinzipdarstellung eine Presse und
- Fig. 2: im Ausschnitt eine Presskolbenstange mit integriertem Niederhalterzylinder.

Anhand der Prinzipdarstellungen gemäß Fig. 1 und 2 soll die erfindungsgemäße Lehre erläutert werden, die sich auf eine Presse zum Bearbeiten, insbesondere Entgraten, eines Werkstücks bezieht. Ist das Entgraten bevorzugter Anwendungsfall der Presse, so kommt ein Einsatz auch z.B. zum Schneiden, Zusammendrücken, spanlosen Umformen von Werkstücken in Frage.

Entsprechend üblicher Pressen, die Presskräfte bis 300 Tonnen ausüben können, weist die Presse 10 ein Gestell 11 mit in diesem befestigter Tischplatte 12 und eine obere ortsfeste Platte auf, die als Jochplatte 14 bezeichnet wird und die mit der Tischplatte 12 über üblicherweise vier die Ecken eines Rechtecks oder Quadrats bildenden Führungssäulen verbunden ist, von denen zwei dargestellt und mit den Bezugszeichen 16, 18 gekennzeichnet sind.

Entlang der Führungssäulen 16, 18 ist eine als Stößel 20 bezeichnete Halterung für ein Werkzeug verstellbar, von dem ein nicht dargestelltes Werkzeug zum Bearbeiten eines auf der Tischplatte 12 angeordneten Werkstücks ausgeht.

Insbesondere handelt es sich bei dem Werkstück um ein Gussteil, das entgratet werden soll.

Der Stößel 20 ist mit einer Presskolbenstange 22 eines Presszylinders 24 verbunden, bei dem es sich insbesondere um einen Plungerzylinder handelt. Der Presszylinder 24 geht ortsfest von der Jochplatte 14 aus. Die Presskolbenstange 22 ist über eine Flanschplatte 26 mit dem Stößel 20 verbunden. Dabei erstreckt sich entsprechend der zeichnerischen Darstellung der Fig. 1 die werkstückseitige, also tischplattenseitige Fläche 28 des Flansches 26 im Bereich des werkstückseitigen Bereichs des Stößels 20.

Insbesondere verläuft die werkstückseitige Fläche 28 bündig oder nahezu bündig zu der werkstückseitigen Fläche 30 des Stößels 20 bzw. zu einer Ebene, die von dem werkstückseitigen Bereich des Stößels 20 aufgespannt ist.

Um das auf der Tischplatte 12 angeordnete Werkstück zu fixieren, um das Bearbeiten bzw. Entgraten durchführen zu können, ist in bekannter Weise eine Niederhaltereinrichtung vorgesehen, bei der es sich nach der Erfindung um einen Niederhalterzylinder 32 handelt, der in der Presskolbenstange 22 integriert ist, wie sich insbesondere aus der Detaildarstellung gemäß Fig. 2 ergibt.

Hierzu geht von der werkstückseitig als tischplattenseitig verlaufenden Stirnfläche 34 eine vorzugsweise gestufte Sackaussparung 36 aus, in die der Niederhalterzylinder 32 einsetzbar ist, bei dem es sich um einen Differentialzylinder mit Kolben 38 und Kolbenstange 40 handeln sollte.

Das Zylindergehäuse 42 des Niederhalterzylinders 32 ist über einen Ringflansch 44 mit der Presskolbenstange 22 verbunden.

Mit der Stirnfläche 34 der Presskolbenstange 22 ist auch die Flanschplatte 26 verbunden, die ihrerseits mit dem Stößel 20 verbunden ist. Eine Bohrung 48 für eine Befestigungsschraube ist rein prinzipiell dargestellt. Eine weitere Bohrung 50 ist für eine Befestigungsschraube mit der Presskolbenstange 22 gleichfalls eingezeichnet.

Die Flanschplatte 26 weist eine zentrale Durchgangsöffnung 52 auf, deren Durchmesser derart ist, dass der Niederhalterzylinder 32 ohne Entfernen der Flanschplatte 26 aus der Presskolbenstange 22 entfernt bzw. in die Öffnung 36 eingesetzt werden kann.

Wie die Fig. 2 verdeutlicht, verläuft die werkstückseitige Stirnfläche der Kolbenstange 40 im eingefahrenen Zustand zurückversetzt zur Außenfläche 28 des Flansches 26 und somit auch der werkstückseitigen Fläche 30 des Stößels 20.

In den Flanschen 26, 44 und in der Gehäusewandung des Niederhalterzylindergehäuses 42 verlaufen Kanäle 54, 56, um den Differenzialzylinder, also den Niederhalterzylinder 32 betätigen zu können. Dies ergibt sich selbsterklärend auch aus der Prinzipdarstellung der Fig. 2.

Der Druckmittelanschluss für den Plungerzylinder 24 verläuft im tischplattenabgewandten Stirnbereich 58 des Presskolbenzylindergehäuses 60. In der Zuleitung ist ein Nachsaugventil vorhanden.

Um ein Öffnen der Presse 10, also ein Zurückfahren des Stößels 20 zu ermöglichen, sind Antriebsaggregate vorgesehen, von denen eines in der Fig. 1 dargestellt und als Differenzialzylinder 62 ausgebildet ist. Dabei sollte erfindungsgemäß vorgesehen sein, dass zwei entsprechende Antriebsaggregate 62 vorgesehen sind, die entlang diagonal gegenüberliegenden Führungssäulen verlaufen, von denen eine mit dem Bezugszeichen 18 gekennzeichnet ist.

Des Weiteren ist zumindest eine Absturzsicherung 64 vorhanden, die im Ausführungsbeispiel entlang einer der Führungssäulen verläuft, der ein Antriebsaggregat nicht zugeordnet ist. Im Ausführungsbeispiel verläuft eine entsprechende Absturzsicherung 64 entlang der Säule 16.

Insbesondere ist jedoch vorgesehen, dass zwei Absturzsicherungen 64 vorhanden sind, die entlang der diagonal gegenüberliegenden Führungssäulen vorhanden sind, entlang der sich Antriebsaggregate nicht erstrecken.

Über die Antriebsaggregate 62 kann ein schnelles Öffnen der Presse 10 erfolgen. Auch ein Verstellen des Stößels 20 in Richtung des Arbeitstisches 12 vor dem Press- bzw. Entgratungsvorgang ist über die Antriebsaggregate 62 möglich. Aufgrund des im Vergleich zu dem Querschnitt der Presskolbenstange 22 bei weitem geringen Querschnitts des Kolbens des Differenzialzylinders 62 wird quasi ein Eilgang zur Verfügung gestellt.

Durch die erfindungsgemäße Lehre wird im Vergleich zum Stand der Technik eine Gesamthöhe der Presse erzielt, die erheblich geringer ist im Vergleich zu bekannten Pressen gleicher Presskraft, so dass entsprechend bauliche Maßnahmen am Aufstellungsort gleichfalls verringert werden können.

Durch die Verwendung des Presszylinders 24 in Form eines Plungerzylinders ist eine konstruktiv problemlose Antriebsart zur Verfügung gestellt, wobei als Gehäuse 60 ein dickwandiges Rohr verwendet werden kann.

Die Integration des Niederhalterzylinders 32 in den Presszylinder 24 bzw. der Kolbenstange 22 bietet neben dem Vorteil in Bezug auf die Gesamthöhe der Presse 10 auch konstruktive Vereinfachungen.

Es ist ein schnelles Öffnen erzielbar, da bei Verwendung von Differenzialzylindern als die zusätzlichen Antriebsaggregate Kolben zum Einsatz gelangen, die eine bei weitem geringere Kolbenfläche im Vergleich zu Pressen haben, bei denen die Presszylinder als Differenzialzylinder ausgebildet sind, über die die Presse sowohl geschlossen als auch geöffnet wird.

Es können gleichzeitig zwei hydraulische Bewegungen durchgeführt werden, nämlich die des bzw. der Antriebsaggregate, insbesondere in Form der Differenzialzylinder, und die des Presszylinders. Die Bewegungen können sich beim Schließen der Presse überlagern mit der Folge, dass ein schnelleres Schließen erfolgt.

Bei den Zylindern handelt es sich um Hydraulikzylinder.

Typische Abmessungen erfindungsgemäßer Pressen sind, ohne dass hierdurch die Erfindung eingeschränkt werden soll:
- Höhe der Presse: ca. 8000 mm, bei 3000 mm Einbauhöhe und 2000 mm Hub
- Breite der Presse: ca. 3000 mm lichte Weite zwischen den Säulen
- Tiefe der Presse: ca. 3000 mm lichte Weite zwischen den Säulen
- Querschnittsfläche Presskolbenstange: ca. 1050 cm²
- Querschnittsfläche Niederhalterkolbenstange: 20 cm²
- Kolbenfläche des Niederhalters: 64 cm²
- Kolben der Antriebseinrichtung: 115 cm²
- Kolbenstange der Antriebseinrichtung: 78 cm²
- Presskräfte: beim Öffnen der Presse (Abhebekräfte) ca. 25 t (mal 2 = 50 t bei 2 Antriebseinrichtungen)

## Patentansprüche

1. Presse (10), insbesondere zum Bearbeiten, wie Entgraten, von Werkstücken, umfassend zumindest eine Pressvorrichtung mit einem eine Presskolbenstange (22) aufweisenden Presszylinder (24) sowie einen Niederhalterzylinder (32) mit Niederhalterkolbenstange (40), wobei die Presskolbenstange über eine Flanschplatte (26) mit einer Halterung (20) für ein Werkzeug verbunden ist,
**dadurch gekennzeichnet,**
**dass** werkstückseitig verlaufende Stirnfläche (28) der Flanschplatte (26) der Presskolbenstange (22) eine Durchtrittsöffnung (52) aufweist, die von dem in der Presskolbenstange (22) integrierten Niederhalterzylinder (32) durchsetzbar ist, dessen Niederhalterzylindergehäuse (42) in einer von werkstückseitig verlaufender Stirnseite (34) der Presskolbenstange (22) ausgehenden Sacköffnung (36) eingesetzt ist.

2. Presse nach zumindest Anspruch 1,
**dadurch gekennzeichnet,**
**dass** der Presszylinder (24) ein einfach wirkender Zylinder, insbesondere ein Plungerzylinder, ist.

3. Presse nach zumindest Anspruch 1,
**dadurch gekennzeichnet,**
**dass** der Niederhalterzylinder (32) ein Differenzialzylinder ist.

4. Presse nach zumindest Anspruch 1,
**dadurch gekennzeichnet,**
**dass** die Presskolbenstange (22) mit einem Stößel (20) verbunden ist, der über vorzugsweise vier Führungssäulen (16, 18) geführt ist, wobei zwei diagonal gegenüberliegenden, insbesondere ausschließlich zwei diagonal gegenüberliegenden Führungssäulen Antriebseinrichtungen (62) zum Verstellen des Stößels (20) zugeordnet sind.

5. Presse nach zumindest Anspruch 4,
**dadurch gekennzeichnet,**
**dass** die Antriebseinrichtung (62) ein Differenzialzylinder oder ein elektromechanischer Aktor ist.

6. Presse nach zumindest Anspruch 5,
**dadurch gekennzeichnet,**
**dass** entlang zumindest einer Führungssäule (16), insbesondere entlang der eine Antriebseinrichtung (62) nicht aufweisenden Führungssäule, eine Absturzvorrichtung (64) vorgesehen ist.

7. Presse nach zumindest einem der vorhergehenden Ansprüche,
**dadurch gekennzeichnet,**
**dass** die Flanschplatte (26) mit ihrer werkstückseitig verlaufenden Fläche (28) bündig oder nahezu bündig in werkstückseitig begrenzende Fläche bzw. einer von dem Stößel (20) werkstückseitig aufgespannten Ebene übergeht.

8. Presse nach zumindest einem der vorhergehenden Ansprüche,
**dadurch gekennzeichnet,**
**dass** in dem Niederhalterzylindergehäuse (42) und/oder in der Flanschplatte (26) zumindest ein ein Druckmittel führender Kanal (54, 56) verläuft.
